# FASCICULE DE BREVET EUROPEEN

(11) **EP 0 183 573 B1**
(45) Date de publication et mention de la délivrance du brevet: **18.01.1989**
(21) Numéro de dépôt: 85401801.7
(22) Date de dépôt: 17.09.1985
(51) Int. Cl.: B65D 88/16

(54) **Conteneur souple et étanche pour la manutention de produits pulvérulents**
Flexibler und undurchlässiger Behälter zum Transport von Schüttgut
Flexible and impervious container for the handling of bulk materials

(30) Priorité: 19.09.1984 FR 8414371
(43) Date de publication de la demande: 04.06.1986
(73) Titulaire: VAN LEER MAXEMBALL, F-52002 Chaumont Cédex (FR)
(72) Inventeur: Basconnet, Jacky, F-52000 Chaumont (FR)
(74) Mandataire: Phélip, Bruno

(56) Documents cités:
- FR-A- 2 450 754
- GB-A- 1 475 019
- GB-A- 1 581 438
- US-A- 2 789 728
- US-A- 3 473 703
- US-A- 4 224 970

## Description

La présente invention concerne un conteneur étanche, souple, de grande contenance pour le conditionnement de produits pulvérulents ou de très faible granulométrie.

De nos jours, les produits pulvérulents ou de très faible granulométrie sont contenus, pour le conditionnement en semi-vrac, dans des conteneurs souples constitués de deux enveloppes. Il s'agit de conteneurs susceptibles de conditionner des quantités de produits correspondant à des quantités de 250 kg à 1500 kg.

L'enveloppe extérieure qui constitue la partie résistante de l'emballage est une toile en polypropylène tandis que l'enveloppe intérieure est une gaine en polyéthylène qui assure l'étanchéité. Le corps de la gaine intérieure appelée sache est habituellement collé à l'enveloppe extérieure et son fond est soudé. Sa partie supérieure ou gueule est ligaturée après le remplissage afin d'éviter toute entrée d'eau au contact du produit.

FR-A-2450754 décrit un sac imperméable de grande contenance pourvu d'une sache interne solidaire de l'enveloppe externe. Cette enveloppe externe présente une fente latérale et deux oeillets de levage opposés.

US-A-2789728 décrit et illustre un emballage pour des matières fluides. Une partie de cet emballage est transformée en goulotte en la détachant du corps principal selon la ligne de faiblesse. Cette goulotte est une goulotte de vidage du contenu de l'emballage.

US-A-3473703 décrit un emballage pour des matières fluides. Il est prévu dans cet emballage un passage 22 qui est transformé en goulotte en le détachant du corps principal selon les lignes de soudage 20. Cette goulotte est une goulotte de vidage du contenu de l'emballage.

Un inconvénient des conteneurs étanches de grande contenance selon la technique antérieure du type décrit ci-dessus est qu'il se produit très souvent une rupture de la sache du fait de la façon dont elle est mise en place.

L'objet de la présente invention est de remédier au problème mentionné plus haut en apportant une plus grande sécurité au niveau de l'étanchéité et en facilitant l'utilisation pour le remplissage du conteneur et sa fermeture après remplissage.

Selon la présente invention, on prévoit un conteneur étanche (1) pour le conditionnement de produits pulvérulents ou de très faible granulométrie, comprenant une enveloppe externe constituée de deux panneaux de toile (2) assemblés par des coutures (3, 4, 5, 6) tant latéralement que transversalement et une enveloppe interne (8) collée sur les deux panneaux de toile et dont le fond est soudé, ladite enveloppe externe ayant à proximité de la partie supérieure au moins une fente longitudinale, ouverture latérale 7, à travers laquelle une gueule (partie tubulaire 10) de l'enveloppe interne peut sortir, le fond de ladite enveloppe externe cousu par une des coutures transversales (3, 4) étant rassemblé pour former un chignon inférieur (15) qui est ligaturé par un lien (16) tandis que sa gueule est rassemblée et ligaturée par un ou plusieurs liens ou par un bandeau de toile (17) pour la suspendre à un crochet (23), la fente longitudinale est réalisée par une interruption de l'une (5) des coutures latérales (5, 6) pour ménager une ouverture latérale (7), la gueule de l'enveloppe interne (8) est réalisée sous forme d'une partie tubulaire (10) en effectuant une fente longitudinale (11) à partir de sa partie supérieure et en soudant tant la partie longitudinale (13) correspondant à la longueur des deux côtés des bords de la fente que la partie transversale supérieure (12) existant à partir de ladite fente et la plus éloignée de l'ouverture latérale, ladite partie tubulaire (10) étant tirée à travers l'ouverture latérale pour former une goulotte interne de remplissage (18), laquelle est obturée après le remplissage au moyen d'un noeud (22) avant de la rentrer à l'intérieur du conteneur (1).

La présente invention concerne également les caractéristiques ci-après considérées isolément ou selon toutes leurs combinaisons techniquement possibles:
- le fond de la sache comporte, en-dessous de la soudure, une bavette qui est prise dans la couture d'assemblage du fond du conteneur;
- la fente longitudinale s'étend sur environ 50 cm;
-la soudure de la partie transversale supérieure constituant la gueule de la sache s'étend sur environ 150 cm;
- l'enveloppe externe est en polypropylène;
- la sache interne est une gaine de polyéthylène;
- l'ouverture latérale a une dimension correspondant à la longueur de la partie tubulaire;
- l'ouverture latérale représente environ 50 cm;
- la partie tubulaire est constituée par la partie non soudée de la gueule de la sache interne;
- une buse de remplissage est enfilée dans la goulotte tubulaire de la sache interne pour introduire les produits pulvérulents.

Divers avantages et caractéristiques supplémentaires de la présente invention ressortiront de la description détaillée ci-après faite en regard des dessins annexés sur lesquells:
fig. 1 représente le conteneur de l'invention en cours de formation;
fig. 2 montre le conteneur lors du remplissage;
fig. 3 montre le conteneur rempli dans son état final.

Aux dessins annexés où les mêmes symboles de référence désignent des parties analogues, le conteneur selon la présente invention est désigné dans son ensemble par 1. Le conteneur 1 comprend une enveloppe externe constituée de deux panneaux de toile 2. Les panneaux de toile 2 sont avantageusement en polypropylène. Ils sont assemblés au niveau du fond, par une couture transversale 3 et au niveau de la gueule par une autre couture transversale 4. En outre, les panneaux de toile 2 sont également assemblés par deux coutures latérales 5 et 6. Une des coutures latérales, la couture 5 dans l'exemple représenté sur la fig. 1 est interrompue à proximité de la partie supérieure ou gueule pour ménager une ouverture latérale 7. Tant les coutures latérales 5, 6 que les coutures transversales 3, 4 peuvent être réalisées avec un fil en polypropylène. Avant la réalisation finale de l'enveloppe externe, on insère dans celle-ci une giane intérieure ou sache 8 de même largeur et ne comportant pas de soufflets. La sache 8 est habituellement en polyéthylène. Cette sache 8 est collée sur les deux panneaux de toile 2 par des cordons de colle thermofusible 9, de manière à obtenir un bon déploiement au moment du pré-gonflage et un positionnement correct par rapport à l'enveloppe externe. On évite ainsi tout risque de rupture de la sache 8 au moment du remplissage et on obtient donc une parfaite sécurité en ce qui concerne l'étanchéité. D'une façon connue, le fond de la sache 8 a été soudé. La sache 8 présente à sa partie supérieure une partie tubulaire 10 qui est obtenue en effectuant une fente longitudinale 11. Une soudure transversale 12 ainsi qu'une soudure longitudinale 13 assurent la formation de la partie tubulaire 10 de la sache 8. Le fond de la sache 8, en-dessous de la soudure comporte une bavette 14 qui est prise dans la couture 3 du fond du conteneur 1. Le fond du conteneur 1 qui a été cousu comme on l'a indiqué plus haut est rassemblé en un chignon inférieur 15 qui est ligaturé par un lien approprié 16. La soudure transversale 12 s'étend sur environ 150 cm de la largeur de la gueule de la sache 8 alors que la soudure longitudinale 13 s'étend sur environ 50 cm. On comprend aisément que la couture transversale 4 de la gueule du conteneur 1 est effectuée sur toute la largeur sans prendre la sache 8 dans ladite couture 4. Cette gueule de conteneur 1 est rassemblée et ligaturée par un ou plusieurs liens ou par un bandeau de toile schématisé en 17. La partie tubulaire 10 de la sache 8 est tirée à travers l'ouverture latérale 7 pour former une goulotte de remplissage dans laquelle on insère, lors du remplissage du produit 19 une buse de remplissage 20. Le remplissage est effectué selon le sens de la flèche 21 de la fig. 2. La goulotte 18 est obturée après le remplissage du produit 19 au moyen d'un noeud 22 avant d'être rentrée à l'intérieur du conteneur 1.

La remplissage du conteneur 1 s'effectue en suspendant ledit conteneur 1 par sa gueule ligaturée au crochet 23 de la station. Comme on l'a déjà indiqué, la goulotte 18 constituée par la partie tubulaire 10 de la sache 8 est enfilée autour de la buse de remplissage 20.

Après le remplissage et le temps nécessaire à la désaération du produit 19, la goulotte 18 est nouée par un simple noeud de vache effectué manuellement et est rentrée à l'intérieur du conteneur 1. L'étanchéité du conteneur 1 à la gueule est ainsi totale.

Grâce à ta fonction de ta sache 8 dont la structure a été décrite avec beaucoup de détails dans la présente invention, la présentation du conteneur 1 au poste de remplissage et la fermeture de la sache 8 nécessitent un temps beaucoup plus court qu'avec les conteneurs actuels qui présentent, à la gueule, un grand volume de gaine ou sache à manipuler.

## Revendications

1. Conteneur étanche (1) pour le conditionnement de produits pulvérulents ou de très faible granulométrie, comprenant une enveloppe externe constituée de deux panneaux de toile (2) assemblés par des coutures (3, 4, 5, 6) tant latéralement que transversalement et une enveloppe interne (8) collée sur les deux panneaux de toile et dont le fond est soudé, ladite enveloppe externe ayant à proximité de la partie supérieure au moins une fente longitudinale (ouverture latérale 7) à travers laquelle une gueule (partie tubulaire 10) de l'enveloppe interne peut sortir, le fond de ladite enveloppe externe cousu par une des coutures transversales (3, 4) étant rassemblé pour former un chignon inférieur (15) qui est ligaturé par un lien (16) tandis que sa gueule est rassemblée et ligaturée par un ou plusieurs liens ou par un bandeau de toile (17) pour la suspendre à un crochet (23), caractérisé en ce que la fente longitudinale est réalisée par une interruption de l'une (5) des coutures latérales (5, 6) pour ménager une ouverture latérale (7), la gueule de l'enveloppe interne (8) est réalisée sous forme d'une partie tubulaire (10) en effectuant une fente longitudinale (11) à partir de sa partie supérieure et en soudant tant la partie longitudinale (13) correspondant à la longueur des deux côtés des bords de la fente que la partie transversale supérieure (12) existant à partir de ladite fente et la plus éloignée de l'ouverture latérale, ladite partie tubulaire (10) étant tirée à travers l'ouverture latérale pour former une goulotte interne de remplissage (18), laquelle est obturée après le remplissage au moyen d'un noeud (22) avant de la rentrer à l'intérieur du conteneur (1).

2. Conteneur selon la revendication 1, cractérisé en ce que le fond de la sache (8) comporte, en-dessous de la soudure, une bavette (14) qui est prise dans la couture d'assemblage (3) du fond du conteneur (1).

3. Conteneur selon l'une des revendications 1 ou 2, caractérisé en ce que la fente longitudinale (11) s'étend sur environ 50 cm.

4. Conteneur selon l'une quelconque des revendications 1 à 3, caractérisé en ce que la soudure (12) de la partie transversale supérieure constituant la gueule de la sache (8) s'étend sur environ 150 cm.

5. Conteneur selon l'une quelconque des revendications 1 à 4, caractérisé en ce que l'enveloppe externe est en polypropylène.

6. Conteneur selon l'une quelconque des revendications 1 à 5, caractérisé en ce que la sache interne (8) est une gaine de polyéthylène.

7. Conteneur selon l'une quelconque des revendications 1 à 6, caractérisé en ce que l'ouverture latérale (7) a une dimension correspondant à la longueur de la partie tubulaire (10).

8. Conteneur selon l'une quelconque des revendications 1 à 7, caractérisé en ce que l'ouverture latérale (7) représente environ 50 cm.

9. Conteneur selon l'une quelconque des revendications 1 à 8, caractérisé en ce que la partie tubulaire (10) est constituée par la partie non soudée de la gueule de la sache interne (8).

10. Conteneur selon l'une quelconque des revendications 1 à 9, caractérisé en ce qu'une buse de remplissage (20) est enfilée dans la goulotte tubulaire (18) de la sache interne (8) pour introduire les produits pulvérulents (19).

## Patentansprüche

1. Undurchlässiger Behälter (1) zum Konditionieren von pulverförmigen Produkten oder solchen mit sehr feiner Körnigkeit, enthaltend eine Aussenhülle, die aus zwei sowohl aus Seiten- als auch aus Quernähten (3, 4, 5, 6) zusammengefügten Gewebeflächen (2) gebildet ist, und eine Innenhülle (8), die an den beiden Gewebeflächen angeklebt und deren Boden verschweisst ist, wobei die Aussenhütle in Nähe des Oberteiles wenigstens einen Längsschlitz (Seitenöffnung 7) aufweist, durch welchen hindurch eine Öffnung (rohrförmiges Teil 10) der Innenhülle heraustreten kann, und wobei der durch eine der Quernähte (3, 4) genähte Boden der Aussenhülle zur Bildung eines unteren Knotenendes (15) zusammengerafft ist, das durch ein Band (16) zusammgengebunden ist, während ihre Öffnung zusammengerafft und durch ein oder mehrere Bänder oder durch ein Gewebeband (17) für die Aufhängung an einem Haken (23) zusammengebunden ist, dadurch gekennzeichnet, dass der Längsschlitz durch eine Unterbrechung einer (5) der Seitennähte (5, 6) zum Herbeiführen einer Seitenöffnung (7) verwirklicht ist, dass die Öffnung der Innenhülle (8) in Form eines rohrförmigen Teiles (10) verwirklicht ist, indem ein von ihrem Oberende ausgehender Längsschlitz (11) bewirkt ist und durch Verschweissen sowohl des Längsabschnittes (13) entsprechend der Länge der beiden Randseiten des Schlitzes als auch des oberen, von dem genannten Schlitz an bis zum weitesten von der Seitenöffnung entfernt bestehenden Querabschnittes (12), und dass der rohrförmige Teil (10) durch die Seitenöffnung gezogen ist, um eine innere Füllrutsche (18) zu bilden, die nach der Füllung mittels wenigstens eines Knotens (22) vor dem Einbringen in das Innere des Behälters (1) geschlossen wird.

2. Behälter nach Anspruch 1, dadurch gekennzeichnet, dass der Boden des Sackes (8) unterhalb der Schweissung eine Traufleiste (14) trägt, die in der Verbindungsnaht des Bodens des Behälters (1) eingesetzt ist.

3. Behälter nach Anspruch 1 oder 2, dadurch gekennzeichnet, dass sich der Längsschlitz (11) über ungefähr 50 cm erstreckt.

4. Behälter nach einem der Ansprüche 1 bis 3, dadurch gekennzeichnet, dass sich die Schweissung (12) des oberen Querabschnittes, der die Öffnung des Sackes bildet, über ungefähr 150 cm erstreckt.

5. Behälter nach einem der Ansprüche 1 bis 4, dadurch gekennzeichnet, dass die Aussenhülle aus Polypropylen besteht.

6. Behälter nach einem der Ansprüche 1 bis 5, dadurch gekennzeichnet, dass der innere Sack (8) eine Hülle aus Polyäthylen ist.

7. Behälter nach einem der Ansprüche 1 bis 6, dadurch gekennzeichnet, dass die Seitenöffnung (7) eine Dimension aufweist, die der Länge des rohrförmigen Teiles (10) entspricht.

8. Behälter nach einem der Ansprüche 1 bis 7, dadurch gekennzeichnet, dass die Seitenöffnung (7) ungefähr 50 cm misst.

9. Behälter nach einem der Ansprüche 1 bis 8, dadurch gekennzeichnet, dass der rohrförmige Teil (10) durch einen nichtverschweissten Öffnungsabschnitt des inneren Sackes (8) gebildet ist.

10. Behälter nach einem der Ansprüche 1 bis 9, dadurch gekennzeichnet, dass ein Füllmundstück (20) in die rohrförmige Rutsche (18) des inneren Sackes (8) zum Einführen der pulverförmigen Produkte (19) eingeführt ist.

## Claims

1. Impervious container (1) for packaging powdered products or very fine granules, comprising an external envelope made from two sheets of web (2) fixed together both laterally and transversely by seams (3, 4, 5, 6) and an internal envelope (8) cemented to the two sheets of web and welded at the base, the said external envelope having at least one longitudinal slit (lateral opening 7) near the top through which a mouth (tubular element 10) of the internal envelope can be withdrawn, the base of the said external envelope being stitched through one of the transverse seams (3, 4) and being gathered to form a twist at the bottom (15) which is tied by a cord (16) while its mouth is gathered and tied by one or more cords or by a band of web (17) in order to be suspended from a hook (23), characterized in that the longitudinal slit is made by interrupting one (5) of the lateral seams (5, 6) to provide a lateral opening (7), the mouth of the internal envelope (8) is made in the form of a tubular element (10) by producing a longitudinal slit (11) starting at the top and welding the longitudinal part (13) corresponding to the length of the two sides of the edges of the slit as well as the upper transverse part (12) running from the said slit to the farther end of the lateral opening, the said tubular element (10) being drawn through the lateral opening to form an internal neck for filling (18), which is sealed after filling by means of a knot (22) before being pushed inside the container (1) again.

2. Container according to claim 1, characterized in that the base of the bag (8) has a flap (14) below the weld, which is held in the connecting seam (3) at the base of the container (1).

3. Container according to one of claims 1 or 2, characterized in that the longitudinal slit (11) is about 50 cm long.

4. Container according to any one of claims 1 to 3, characterized in that the weld (12) of the upper transverse part comprising the mouth of the bag (8) is about 150 cm long.

5. Container according to any one of claims 1 to 4, characterized in that the external envelope is made of polypropylene.

6. Container according to any one of claims 1 to 5, characterized in that the internal bag (8) is a polyethylene liner.

7. Container according to any one of claims 1 to 6, characterized in that the lateral opening (7) has one dimension corresponding to the length of the tubular element (10).

8. Container according to any one of claims 1 to 7, characterized in that the lateral opening (7) is about 50 cm long.

9. Container according to any one of claims 1 to 8, characterized in that the tubular element (10) comprises the unwelded part of the mouth of the internal bag (8).

10. Container according to any one of claims 1 to 9, characterized in that a filling nozzle (20) is inserted into the tubular neck (18) of the internal bag (8) to admit the powdered products (19).
